# EUROPÄISCHE PATENTSCHRIFT

(11) **EP 3 047 756 B1**
(45) Veröffentlichungstag und Bekanntmachung des Hinweises auf die Patenterteilung: **22.03.2017**
(21) Anmeldenummer: 15152394.1
(22) Anmeldetag: 23.01.2015
(51) Int. Cl.: A47C 1/14, A47C 7/66

(54) **Mobiler Strandkorb**
Mobile beach basket
Abri de plage mobile

(43) Veröffentlichungstag der Anmeldung: 27.07.2016
(73) Patentinhaber: Mehrblick Projektgesellschaft mbH, 22753 Hamburg (DE)
(72) Erfinder: Dinse, Joachim, 21077 Hamburg (DE)
(74) Vertreter: Hauck Patentanwaltspartnerschaft mbB

(56) Entgegenhaltungen:
- DE-A1- 1 914 131
- DE-A1- 2 725 910

## Beschreibung

Die Erfindung betrifft einen mobilen Strandkorb.

Konventionelle Strandkörbe bestehen aus einem zweiteiligen Holzgestell mit einem Korbgeflecht an der Außenseite. Das untere Teil ist eine Sitzbank mit zwei hochstehenden Seitenwänden. Das obere Teil ist eine Haube, deren Rückwand die Rückenlehne bildet und die in verschiedene Positionen schwenkbar und arretierbar ist. Meist sind Strandkörbe mit ausziehbaren Fußkästen in der Vorderwand und Klapptischchen an den Innenseiten der Seitenwände ausgerüstet. An den Außenseiten der Seitenwände sind Traggriffe angeordnet. Aufgrund ihres hohen Gewichts verbleiben Strandkörbe in der Badesaison an Ort und Stelle und werden meistens nicht bewegt. Sie können von den Badegästen beim Verleiher für bestimmte Zeiträume gemietet werden.

Die DE 1 960 7278 A1 beschreibt einen Strandkorb mit einem kastenartigen Unterteil, an dem Seitenwangen, Sitzflächen, Armlehnen und Rückenlehnen befestigt sind. Hinter den Rückenlehnen weist das Unterteil ein Rückteil auf, an dem oben ein haubenartiges Oberteil gelenkig befestigt ist. Das Oberteil ist aus einer Stellung, in der es die Sitzflächen zumindest teilweise überdeckt, in einen Schließzustand schwenkbar, in welchem seine vordere Kante etwa im Bereich der Sitzvorderkante angeordnet ist. Ferner ist das Unterteil nach Art eines PKW-Anhängers ausgebildet. Für den Transport sind die Seitenwangen, das Oberteil, das Rückteil, die Sitzflächen, die Rückenlehnen sowie die Armlehnen vom Unterteil entfernbar. Das Herrichten des Strandkorbes für den Gebrauch und für den Transport ist aufwändig.

Die DD 59 37 3 A beschreibt einen zusammenlegbaren und leicht transportablen Strandkorb, der im zusammengeklappten Zustand in die Form von Handgepäck gebracht werden kann. Der Strandkorb besteht aus einem Holzgerüst und einem Stoffüberzug. An einem zusammenklappbaren, gleichzeitig als Sitzbank ausgebildeten Unterbau sind zusammenklappbare Seitenwände angeordnet. An den Seitenwänden ist je eine verstellbare Dachstrebe angeordnet, an deren oberen Enden gelenkartig ausklappbare Überdachungsstreben angelenkt sind, die durch Metallklammern starr gehalten sind und mit den Seitenwänden über je einen Metallstab in Verbindung stehen. Die Rückenlehne besteht aus Markisenstoff, der an den Dachstreben befestigt ist. Aufbau und Zusammenlegen des Strandkorbes sind aufwändig. Ferner ist die Konstruktion instabil und bietet keinen guten Sitzkomfort.

Die DE1914131 beschreibt einen weiteren Strandkorb.

Die DE 20 2008 006 923 U1 beschreibt einen zusammenklappbaren Strandkorb mit einem Untergestell und einer Haube. Der Strandkorb ist als komplexes Metallrohrgestänge mit Gelenkverbindungen und einer textilen Bespannung ausgebildet. Das Aufstellen und Zusammenklappen des Strandkorbes ist aufwändig. Doch ist der Sitzkomfort nicht besonders gut.

Davon ausgehend liegt der Erfindung die Aufgabe zugrunde, einen mobilen Strandkorb zu schaffen, der leicht transportierbar, einfach aufstellbar und zusammenlegbar ist und einen guten Sitzkomfort bietet.

Die Aufgabe wird durch einen mobilen Strandkorb mit den Merkmalen von Anspruch 1 gelöst. Vorteilhafte Ausgestaltungen des Strandkorbes sind in Unteransprüchen angegeben.

Erfindungsgemäß umfasst der mobile Strandkorb eine transportable Kiste, einen Sitz und einen mehrteiligen Dachaufbau, wobei für den Transport der Dachaufbau in Teile zerlegbar und in der Kiste anordenbar und die Kiste mit dem Sitz als Deckel verschließbar ist und für die Benutzung als Strandkorb die Teile des Dachaufbaus aus der Kiste entnehmbar sind, die Kiste einen Unterbau bildet, auf dem der Sitz anordenbar ist, die Teile des Dachaufbaus lösbar an der Einheit aus Kiste und Sitz montierbar sind und einen haubenförmigen Dachaufbau bilden.

Der erfindungsgemäße mobile Strandkorb kann für den Transport einfach in eine transportable Kiste umgewandelt werden. Hierfür wird der mehrteilige Dachaufbau in Teile zerlegt und werden die Teile in der Kiste untergebracht. Der Sitz wird als Deckel für das Schließen der Kiste verwendet. Die Kiste ist leicht transportierbar und platzsparend lagerbar. Für die Benutzung als Strandkorb wird der Deckel geöffnet und werden die Teile des Dachaufbaus entnommen. Der Deckel wird als Sitz auf der Kiste positioniert. Ferner werden die Teile des Dachaufbaus an der Einheit aus Kiste und Sitz montiert und bilden einen haubenförmigen Dachaufbau. Die Erfindung bezieht Ausgestaltungen ein, bei denen der haubenförmige Dachaufbau durch Montage der Einzelteile an der Einheit gebildet wird. Ferner bezieht die Erfindung Ausgestaltungen ein, bei denen die Teile zunächst zu einem haubenförmigen Dachaufbau zusammensetzbar sind und dann der Dachaufbau an der Einheit montierbar ist. Aufgebaut ist der Strandkorb ähnlich stabil, standfest und bequem wie ein konventioneller Strandkorb. Er kann vom Badegast bequem zum Strand transportiert, aufgebaut und nach einem Badetag wieder mitgenommen werden.

Gemäß einer Ausgestaltung ist der Dachaufbau ein Zeltdach. Ein Zeltdach kann besonders leicht ausgebildet werden und ist daher vorteilhaft für den Transport. Zudem ist ein Zeltdach einfach aufbau- und abbaubar und bietet einen besonders guten Windschutz.

Gemäß einer weiteren Ausgestaltung umfasst der Dachaufbau eine Stangen aufweisende Tragkonstruktion und eine von der Tragkonstruktion gehaltene Zelthaut und weist die Einheit aus Kiste und Sitz Halteeinrichtungen auf, von denen die Tragkonstruktion gehalten werden kann. Diese Ausführung ist besonders einfach, leicht montierbar und demontierbar und stabil.

Gemäß einer weiteren Ausgestaltung sind die Halteeinrichtungen von der Oberseite der Einheit aus Kiste und Sitz vorstehende Hülsen, in die Stangen der Tragkonstruktion mit ihren unteren Enden einsetzbar sind.

Gemäß einer bevorzugten Ausgestaltung weist der Sitz zusätzlich zu einer Sitzfläche eine Rückenlehne auf. Für den Transport ist die Sitzfläche als Deckel verwendbar und die Rückenlehne in der Kiste anordenbar. Bei einer alternativen Ausgestaltung dient die Rückenlehne als Deckel und die Sitzfläche wird in der Kiste verstaut.

Gemäß einer besonders komfortablen Ausgestaltung weist der Sitz eine Polsterung auf. Gemäß einer bevorzugten Ausgestaltung ist die Sitzfläche mit einer Polsterung versehen. Bevorzugt weist auch die Rückenlehne eine Polsterung auf.

Gemäß einer weiteren Ausgestaltung ist der Sitz mit der Polsterung nach unten als Deckel auf der Kiste aufsetzbar. Hierdurch wird die Polsterung bei Transport und Lagerung geschützt.

Gemäß einer weiteren Ausgestaltung ist der Sitz mit der Sitzfläche nach unten als Deckel auf die Kiste aufsetzbar, wobei die Rückenlehne mit der Sitzfläche verbunden ist und in die Kiste hineinragt. Hierdurch wird der Aufwand für Montage und Demontage vermindert.

Gemäß einer weiteren Ausgestaltung sind Rückenlehne und Sitzfläche voneinander trennbar, ist die Rückenlehne von der Sitzfläche getrennt in der Kiste verstaubar und die Sitzfläche als Deckel auf der Kiste anordenbar. Dies begünstigt eine besonders platzsparende Unterbringung.

Gemäß einer weiteren Ausgestaltung ist die Sitzfläche über ein erstes Scharnier schwenkbar mit der Kiste verbunden und die Rückenlehne über ein zweites Scharnier schwenkbar mit der Sitzfläche oder der Kiste verbunden und ist die Rückenlehne mittels Feststelleinrichtungen in verschiedenen Schwenkstellungen bezüglich der Kiste feststellbar. Diese Ausgestaltung ermöglicht das Einstellen der Rückenlehne in eine bequeme Schwenkstellung.

Gemäß einer weiteren Ausgestaltung ist das zweite Scharnier an den beiden Seiten der Rückenlehne mit länglichen Trägern verbunden, ist die Rückenlehne über Halteeinrichtungen an Rückenlehne und Trägern lösbar mit den Trägern verbunden und weisen die Träger sowie dieKiste die Feststelleinrichtungen auf. Hierdurch ist die Rückenlehne in verschiedene Stellungen schwenkbar und von der Sitzfläche trennbar.

Gemäß einer weiteren Ausgestaltung ist die Tragkonstruktion lösbar von Halteeinrichtungen gehalten, die fest mit der Rückenlehne verbunden sind, sodass der haubenförmige Dachaufbau mit der Rückenlehne schwenkbar ist, wie bei einem konventionellen Strandkorb.

Gemäß einer besonders komfortablen Ausgestaltung hat der Strandkorb seitlich oberhalb der Sitzfläche Armlehnen. Die Armlehnen sind beispielsweise mit der Sitzfläche oder der Rückenlehne oder den Trägern verbunden. Gemäß einer bevorzugten Ausgestaltung sind die Armlehnen so ausgebildet, dass sie in der Kiste verstaut werden können. Hierfür können die Armlehnen fest oder lösbar mit dem Sitz verbunden sein.

Gemäß einer weiteren Ausgestaltung weist die Kiste in einer vorderen Wand nach vorn hochschwenkbare Klappen auf, an denen innen nach unten schwenkbare Stützen angeordnet ist, über die die Klappen in hochgeschwenkter Stellung als Fuß- oder Beinauflagen am Boden abstützbar sind. Hierdurch werden den Fußkästen konventioneller Strandkörbe entsprechende Fuß- oder Beinauflagen zur Verfügung gestellt, die besonders leicht ausgebildet sind.

Gemäß einer weiteren Ausgestaltung weist der Strandkorb mindestens einen Tisch und Halteeinrichtungen zum lösbaren Halten des Tisches an der Einheit aus Kiste und Sitz auf.

Gemäß einer weiteren Ausgestaltung ist in die Kiste eine Kühlbox für die Aufbewahrung von Getränken, Nahrungsmitteln und dergleichen angeordnet. Vorzugsweise weist die Kühlbox eine Isolierung auf. Gemäß einer weiteren Ausgestaltung weist die Kühlbox eine Kühleinrichtung auf, vorzugsweise Cool Packs oder eine elektrische Kühleinrichtung. Die Kühlbox kann von außen durch Öffnen des Deckels zugänglich sein oder durch eine Klappe in einer Wand der Kiste, insbesondere durch hochnehmbare Klappen, die als Fuß- oder Beinauflagen dienen.

Gemäß einer weiteren Ausgestaltung weist die Kiste an mindestens zwei einander gegenüberliegenden Wänden Traggriffe auf, die den Transport des demontierten Strandkorbes und das Ausrichten des aufgebauten Strandkorbes erleichtern.

Gemäß einer bevorzugten Ausgestaltung umfasst der Strandkorb einen Anhänger (z. B. Fahrradanhänger) oder Transportkarren, auf dem die Kiste für den Transport positionierbar ist.

Die Erfindung wird nachfolgend anhand der anliegenden Zeichnungen von Ausführungsbeispielen näher erläutert. In den Zeichnungen zeigen:
- Fig. 1: eine erste Ausführung des Strandkorbes, bei der Sitzfläche und Rückenlehne dauerhaft miteinander verbunden sind, im montierten Zustand in einer Perspektivansicht;
- Fig. 2: derselbe mobile Strandkorb für den Transport demontiert in einer Perspektivansicht;
- Fig. 3: derselbe Strandkorb demontiert in einem Vertikalschnitt;
- Fig. 4: derselbe Strandkorb demontiert auf einem Anhänger in einer Perspektivansicht;
- Fig. 5: derselbe Strandkorb während der Montage mit auf der Kiste positioniertem Sitz während in einer Perspektivansicht;
- Fig. 6: derselbe Strandkorb während der Montage mit montiertem Traggestell des Dachaufbaus in einer Perspektivansicht;
- Fig. 7: ein zweites Ausführungsbeispiel des Strandkorbes mit von der Sitzfläche trennbarer und schwenkbarer Rückenlehne im montierten Zustand in einer Perspektivansicht;
- Fig. 8: derselbe Strandkorb für den Transport demontiert in einer Perspektivansicht;
- Fig. 9: derselbe Strandkorb demontiert in einem Vertikalschnitt;
- Fig. 10: derselbe Strandkorb während der Montage mit auf der Kiste angeordnetem Sitz in einer Perspektivansicht;
- Fig. 11: derselbe Strandkorb während der Montage mit montiertem Traggestell des Dachaufbaus in einer Perspektivansicht;
- Fig. 12: derselbe Strandkorb während der Montage beim Anbringen der Rückenlehne und des Traggestells in einem vertikalen Teilschnitt.

In dieser Anmeldung beziehen sich die Angaben "oben" und "unten" auf eine Ausrichtung des Strandkorbes, bei der die Kiste mit der Unterseite auf einem Boden abgestellt ist und sich die Sitzfläche bzw. der Dachaufbau an der Oberseite der Kiste befindet.

Bei der Erläuterung der beiden Ausführungsbeispiele werden für übereinstimmende Teile dieselben Bezugsziffern verwendet.

Gemäß Fig. 1 weist der mobile Strandkorb 1 eine transportable Kiste 2, einen Sitz 3 und einen mehrteiligen Dachaufbau 4 auf. Die Kiste 2 hat eine Vorderwand 5, eine Rückwand 6, Seitenwände 7, 8 und eine Bodenwand 9.

In der Vorderwand 5 sind zwei nach vorn hochklappbare Klappen 10, 11 vorhanden, die am unteren Ende eine nach unten ausklappbare Stütze 12 aufweisen. Die Stütze 12 weist zwei Stützpfosten 13, 14 und eine Verbindungsstange 15 auf. In jeder Klappe 10, 11 ist unten ein Loch 16 vorhanden, in das ein Finger einführbar ist, um die Klappe 10, 11 hochzuziehen. An der Unterseite der Bodenwand 9 sind parallele Sockelleisten 17 vorhanden.

Die Kiste ist vorzugsweise aus Holz (z. B. Kiefer oder Fichte oder Schichtholzplatten) hergestellt. Die Kiste kann aber auch aus anderen Materialien hergestellt werden, z. B. aus Geflecht (insbesondere Kunstfasergeflecht) oder aus Verbundwerkstoffen (z. B. glasfaserverstärkter Kunststoff (GFK) oder kohlenstofffaserverstärkter Kunststoff (CFK)).

An den beiden Seitenwänden 7, 8 weist die Kiste 2 außen zwei Tragegriffe 18auf. Der Sitz 3 hat eine Sitzfläche 19 mit einer Polsterung 20 und eine Rückenlehne 21 mit einer Polsterung 22.

Der Dachaufbau 4 umfasst eine von Stangen gebildete Tragkonstruktion 23. Die Tragkonstruktion 23 weist gemäß Fig. 6 vier vertikale Stangen 24 auf, die von den Ecken der Sitzfläche 19 ausgehen, und vier horizontale Stangen 25, die einen Dachrahmen bilden. Die vertikalen Stangen 24 sind unten in Hülsen 26 eingesetzt, die von den Ecken der Sitzfläche 19 nach oben vorstehen.

Auf die Tragkonstruktion 23 ist eine Zelthaut 27 aus einem flexiblen Bahnmaterial (z. B. Markisenstoff) aufgesetzt. Die Zelthaut 27 ist oben, an den beiden Seiten und hinten geschlossen. Vorn ist die Zelthaut 27 oben durch eine kurze Stoffbahn abgeschlossen, welche den oberen Rand der Tragkonstruktion 23 etwas übergreift. An der Vorderseite des Strandkorbes ist sie im Übrigen offen.

In Fig. 2 und 3 ist der Dachaufbau 4 von der Kiste 2 abgenommen. Die Stangen 24, 25 und die Zelthaut 27 sind in der Kiste 2 verstaut. Der Sitz 3 ist umgedreht, sodass die Unterseite der Sitzfläche 19 die Oberseite der Kiste 2 bildet. Die Polsterungen 20, 22 des Sitzes 3 sind innerhalb der Kiste 2 angeordnet. In dieser Situation sind von außen Führungsleisten 28 an der Unterseite der Sitzfläche 19 sichtbar, die bei montiertem Strandkorb 1 von oben in die Kiste 2 eingreifen und den Sitz 3 an einer horizontalen Verlagerung hindern.

Die Zelthaut 27 weist unten an den Rändern 29 Ösen auf, die auf Bolzenköpfen 30 oder Haken gehalten sind, die von den Seitenwänden 7, 8 und der Rückwand 6 der Kiste 2 nach außen vorstehen.

Gemäß Fig. 4 ist die Kiste 2 leicht auf einem Anhänger 31 oder Karren transportabel. Hierfür wird die Kiste auf dem Transportgerät festgezurrt.

Für die Montage des Strandkorbes 1 wird zunächst der Sitz 3 abgenommen und die in der Kiste 2 gelagerten Teile 24, 25, 27 entnommen. Danach wird der Sitz 3 mit der Unterseite der Sitzfläche 19 nach unten auf die Kiste 2 aufgesetzt, sodass die Führungsleisten 28 in die Kiste 2 eingreifen. In dieser Zwischenstellung ist der Strandkorb in Fig. 5 gezeigt.

Gemäß Fig. 6 werden danach die vertikalen Stangen 24 in die Hülsen 26 eingesetzt und die horizontalen Stangen 25 mit den oberen Enden der vertikalen Stangen 24 verbunden. Hierfür können die vertikalen Stangen 24 an den oberen Enden kurze Hülsen aufweisen, in die die Enden der horizontalen Stangen 25 eingesetzt werden. Zur Sicherung können die horizontalen Stangen 25 an den Enden federbelastete Kugeln aufweisen, die in entsprechende Löcher der Hülsen eingreifen.

Am Ende der Montage wird die Zelthaut 27 über die Tragkonstruktion 23 gezogen, wie in Fig. 1 gezeigt. Die Zelthaut 27 stabilisiert die Tragkonstruktion 23.

Der mobile Strandkorb 1 von Fig. 7 bis 12 unterscheidet sich von dem zuvor Beschriebenen insbesondere dadurch, dass der Sitz 3 eine Sitzfläche 19 aufweist, die über ein erstes Scharnier 31 mit der Kiste verbunden ist (Fig. 12).

Ferner ist die Rückenlehne 21 lösbar und schwenkbar mit der Sitzfläche 19 verbunden. Hierfür sind an den hinteren Rand der Sitzfläche 19 über ein zweites Scharnier 32 seitlich längliche Träger 33 angeordnet, die z. B. als Vierkantrohre ausgebildet sind. Von den länglichen Trägern 33 stehen in der Nähe des zweiten Scharniers 32 Hülsen 34 nach oben vor, die leicht nach hinten geneigt sind. Die Rückenlehne 21 hat an den beiden seitlichen Rändern Steckzapfen 35, die in die Hülsen 34 einsetzbar sind.

Weiter vorn weisen die Träger 33 und die Kiste 2 Feststelleinrichtungen 36 auf, mittels denen die Träger 33 in verschiedenen Schwenkstellungen arretierbar sind (Fig. 7).

Die hinteren vertikalen Stangen 24 der Tragkonstruktion 23 sind in die oberen Enden der Steckzapfen 35 eingesetzt. Vorzugsweise sind die Steckzapfen 24 ebenfalls Hülsen.

Wenn die Träger 33 nicht hochgeschwenkt sind, liegen sie auf den seitlichen Rändern der Sitzfläche 19 auf (Ausgangsstellung). In der Ausgangsstellung sind die hinteren vertikalen Stangen 24 leicht nach hinten geneigt (Fig. 11). Oben gehen sie über in einem Radius 37 in seitliche horizontale Stangen 24 oben. Im Bereich des Radius 37 sind die Stangen 25 an den verschiedenen Seiten der Rückenlehne durch eine hintere horizontale Stange 25 miteinander verbunden.

Die Zelthaut 27 ist mit den Ösen 29 an Bolzenköpfen 30 oder Haken fixiert, die von den Außenseiten der Träger 33 vorstehen.

Bei diesem Strandkorb 1 ist die Rückenlehne mitsamt des Dachaufbaues 4 in verschiedene Schwenkstellungen schwenkbar und feststellbar.

Für den Transport werden der Dachaufbau 4 und die Rückenlehne 19 von der Kiste 2 abgebaut. Die Sitzfläche 19 wird hochgeklappt und die abgebauten Teile 21, 24, 25, 27 in der Kiste 2 verstaut. Danach wird die Sitzfläche 19 wieder zugeklappt. Die Träger 33 verbleiben auf der Sitzfläche 19. Sie können mittels der Feststelleinrichtungen 36 an der Kiste 2 gesichert werden. So ist die Kiste in den Fig. 8 und 9 gezeigt.

Für die Montage wird wiederum die Sitzfläche 19 hochgeklappt und die Einzelteile 21, 24, 25, 27 aus der Kiste 2 entnommen. Zunächst wir die Rückenlehne 21 montiert, wie in Fig. 10 gezeigt.

Danach werden die Stangen 24, 25 der Tragkonstruktion 23 angebracht, wie in Fig. 11 dargestellt.

Schließlich wird die Zelthaut 27 über die Tragkonstruktion 23 gezogen, wie in Fig. 12 gezeigt.

Zusätzlich können die Strandkörbe noch an einer oder beiden Seiten mit Tischen versehen werden, die eine Tischplatte an einem Pfosten aufweisen. Der Pfosten kann an einer Halterung an einer Seitenwand 7, 8 oder an der Vorderwand 5 der Kiste 2 lösbar gehalten werden. Für den Transport sind die Tische in der Kiste 2 verstaubar.

Schließlich ist es möglich, die Kiste 2 mit einem Kühlfach auszurüsten. Vorzugsweise ist das Kühlfach über eine weitere Klappe in einer Wand 5, 6, 7, 8 der Kiste 2 von außen zugänglich.

### Bezugszeichen

- 2: Kiste
- 3: Sitz
- 4: Dachaufbau
- 5: Vorderwand
- 6: Rückwand
- 7: Seitenwand
- 8: Seitenwand
- 9: Bodenwand
- 10: Klappe
- 11: Klappe
- 12: Stütze
- 13: Stützpfosten
- 14: Stützpfosten
- 15: Verbindungsstange
- 16: Loch
- 17: Sockelleiste
- 18: Traggriffe
- 19: Sitzfläche
- 20, 22: Polsterung
- 21: Rückenlehne
- 23: Tragkonstruktion
- 24, 25: Stangen
- 26: Hüle
- 27: Zelthaut
- 28: Führungsleiste
- 29: Ösenkopf
- 30: Bolzenkopf
- 31: erstes Scharnier
- 32: zweites Scharnier
- 33: Träger
- 34, 35: Halteeinrichtungen
- 36: Feststelleinrichtung

## Patentansprüche

1. Mobiler Strandkorb umfassend eine transportable Kiste (2), einen Sitz (3) und einen mehrteiligen Dachaufbau (4), wobei für den Transport der Dachaufbau (4) in Teile zerlegbar, in der Kiste (2) anordenbar und die Kiste (2) mit dem Sitz (3) als Deckel verschließbar ist und für die Benutzung als Strandkorb die Teile des Dachaufbaus (4) aus der Kiste (2) entnehmbar sind, die Kiste (2) einen Unterbau bildet, auf dem der Sitz (3) anordenbar ist und die Teile des Dachaufbaus (4) lösbar an der Einheit aus Kiste (2) und Sitz (3) montierbar sind und einen haubenförmigen Dachaufbau (4) bilden.

2. Strandkorb nach Anspruch 1, bei dem der Dachaufbau (4) ein Zeltdach ist.

3. Strandkorb nach Anspruch 2, bei dem der Dachaufbau (4) eine Stangen (24, 25) umfassende Tragkonstruktion (23) und eine von der Tragkonstruktion (23) gehaltene Zelthaut (27) umfasst und die Einheit aus Kiste (2) und Sitz (3) Halteeinrichtungen (36) aufweist, von denen die Tragkonstruktion (23) gehalten werden kann.

4. Strandkorb nach Anspruch 3, bei dem die Halteeinrichtungen (36) von der Oberseite der Einheit aus Kiste (2) und Sitz (3) vorstehende Hülsen sind, in die Stangen (24) der Tragkonstruktion (23) mit ihren unteren Enden einsetzbar sind.

5. Strandkorb nach einem der Ansprüche 1 bis 4, bei dem der Sitz (3) eine Sitzfläche (19) und eine Rückenlehne (21) aufweist.

6. Strandkorb nach einem der Ansprüche 1 bis 5, bei dem der Sitz (3) mit einer Polsterung (20, 22) nach unten als Deckel auf die Kiste (2) aufsetzbar ist.

7. Strandkorb nach Anspruch 6, bei dem der Sitz (3) mit der Sitzfläche (19) nach unten als Deckel auf die Kiste (2) aufsetzbar ist, wobei die Rückenlehne (21) mit der Sitzfläche (19) verbunden ist und die Rückenlehne (21) in die Kiste (2) hineinragt.

8. Strandkorb nach Anspruch 5, bei dem Rückenlehne (21) und Sitzfläche (19) voneinander trennbar sind, die Rückenlehne (21) von der Sitzfläche (19) getrennt in der Kiste (2) verstaubar ist und die Sitzfläche (19) als Deckel auf der Kiste (2) anordenbar ist.

9. Strandkorb nach einem der Ansprüche 5 bis 8, bei dem die Sitzfläche (19) über ein erstes Scharnier (31) schwenkbar mit der Kiste (2) verbunden ist und die Rückenlehne (21) über ein zweites Scharnier (32) schwenkbar mit der Sitzfläche (19) oder der Kiste (2) verbunden ist und die Rückenlehne (21) mittels Feststelleinrichtungen (36) in verschiedenen Schwenkstellungen bezüglich der Kiste (2) feststellbar ist.

10. Strandkorb nach Anspruch 9, bei dem das zweite Scharnier (32) an den beiden Seiten mit länglichen Trägern (33) verbunden ist, die Rückenlehne über Halteeinrichtungen (34, 35) an Rückenlehne (21) und Trägern (33) lösbar mit den Trägern (33) verbunden ist und die Träger (33) und die Kiste (2) die Feststelleinrichtungen (36) aufweisen.

11. Strandkorb nach Anspruch 9 oder 10, bei dem die Tragkonstruktion (23) von Halteeinrichtungen (35) gehalten ist, die fest mit der Rückenlehne (21) verbunden sind, sodass der haubenförmige Dachaufbau (4) mit der Rückenlehne (21) schwenkbar ist.

12. Strandkorb nach einem der Ansprüche 1 bis 11, bei dem die Kiste (2) in einer Vorderwand (5) nach vorn hochschwenkbare Klappen (10, 11) aufweist, an denen innen nach unten schwenkbaren Stützen (12) angeordnet sind, über die die Klappen (10, 11) in hochgeschwenkter Stellung als Fuß- oder Beinauflagen am Boden abstützbar sind.

13. Strandkorb nach einem der Ansprüche 1 bis 12, der mindestens einen Tisch und Halteeinrichtungen zum lösbaren Halten des Tisches an der Einheit aus Kiste (2) und Sitz (3) aufweist, und/oder
bei dem die Kiste (2) eine Kühlbox enthält.

14. Strandkorb nach einem der Ansprüche 1 bis 13, bei dem die Kiste (2) an mindestens zwei einander gegenüberliegenden Wänden (7, 8) Traggriffe (18) aufweist.

15. Strandkorb nach einem der Ansprüche 1 bis 14 umfassend einen Anhänger oder Transportkarren (31), auf dem die Kiste (2) für den Transport positionierbar ist.

## Claims

1. A mobile wicker beach chair, comprising a transportable box (2), a seat (3) and a multi-part roof structure (4), wherein the roof structure (4) can be dismantled into parts and arranged in the box (2) and the box (2) can be closed with the seat (3) to form a lid for transporting purposes, and the parts of the roof structure (4) can be removed from the box (2) for use as a wicker beach chair, the box (2) forms a base, on which the seat (3) can be arranged and the parts of the roof structure (4) can be detachably mounted on the unit made of the box (2) and seat (3) and form a dome-shaped roof structure (4).

2. The wicker beach chair according to Claim 1, in which the roof structure (4) is a canvas roof.

3. The wicker beach chair according to Claim 2, in which the roof structure (4) comprises a supporting structure (23) comprising rods (24, 25) and a canvas skin (27) which is held by the supporting structure (23), and the unit made of the box (2) and seat (3) has holding apparatus (36) which can be used to hold the supporting structure (23).

4. The wicker beach chair according to Claim 3, in which the holding apparatus (36) are sleeves which project from the upper side of the unit made of the box (2) and seat (3), into which sleeves the rods (24) of the supporting structure (23) can be inserted with their lower ends.

5. The wicker beach chair according to any one of Claims 1 to 4, in which the seat (3) has a seating surface (19) and a backrest (21).

6. The wicker beach chair according to any one of Claims 1 to 5, in which the seat (3) can be mounted onto the box (2) with a padding (20, 22) facing downwards to form the lid.

7. The wicker beach chair according to Claim 6, in which the seat (3) can be mounted on the box (2) with the seating surface (19) facing downwards to form the lid, wherein the backrest (21) is connected to the seating surface (19), and the backrest (21) extends into the box (2).

8. The wicker beach chair according to Claim 5, in which the backrest (21) and the seating surface (19) can be separated from one another, the backrest (21) can be stowed separately from the seating surface (19) in the box (2) and the seating surface (19) can be arranged on the box (2) to form the lid.

9. The wicker beach chair according to any one of Claims 5 to 8, in which the seating surface (19) is swivelably connected to the box (2) by means of a first hinge (31) and the backrest (21) is swivelably connected to the seating surface (19) by means of a second hinge (32) or the box (2), and the backrest (21) can be locked in different swiveling positions with respect to the box (2) by means of locking apparatus (36).

10. The wicker beach chair according to Claim 9, in which the second hinge (32) is connected on both sides to elongated carriers (33), the backrest is detachably connected to the carriers (33) by means of holding apparatus (34, 35) on the backrest (21) and carriers (33), and the carriers (33) and the box (2) have the locking apparatus (36).

11. The wicker beach chair according to Claim 9 or 10, in which the supporting structure (23) is held by holding apparatus (35) which are firmly connected to the backrest (21), so that the dome-shaped roof structure (4) can be swiveled with the backrest (21).

12. The wicker beach chair according to any one of Claims 1 to 11, in which the box (2) has flaps (10, 11) which can be swiveled up and forwards in a front wall (5), on which flaps (10, 11) supports (12) which swivel downwardly are arranged inwardly, by means of which the flaps (10, 11) can be supported on the ground in the swiveled-up position as foot or leg rests.

13. The wicker beach chair according to any one of Claims 1 to 12, which has at least one table and holding apparatus for detachably holding the table on the unit made of the box (2) and seat (3), and/or in which the box (2) contains a cool box.

14. The wicker beach chair according to any one of Claims 1 to 13, in which the box (2) has carrying handles (18) on at least two opposite walls (7, 8).

15. The wicker beach chair according to any one of Claims 1 to 14 comprising a trailer or transport trolley (31), on which the box (2) can be positioned for transporting purposes.

## Revendications

1. Abri de plage mobile comportant une caisse transportable (2), un siège (3) et une structure de toit en plusieurs parties (4), la structure de toit (4) pouvant être démontée en pièces pour le transport et disposée dans la caisse (2), et la caisse (2) pouvant être fermée avec le siège (3) comme couvercle, et les pièces de la structure de toit (4) pouvant être retirées de la caisse (2) pour l'utilisation comme abri de plage, la caisse (2) formant une sous-structure sur laquelle le siège (3) peut être disposé, et les pièces de la structure de toit (4) pouvant être montées de façon détachable sur l'unité formée par la caisse (2) et le siège (3), tout en formant une structure de toit (4) en forme de dôme.

2. Abri de plage selon la revendication 1, dans lequel la structure de toit (4) est un toit de toile.

3. Abri de plage selon la revendication 2, dans lequel la structure de toit (4) comporte une construction porteuse (23) comportant des tiges (24, 25) et une toile de tente (27) maintenue par la construction porteuse (23), et l'unité formée par la caisse (2) et le siège (3) présente des moyens de maintien (36) destinés à maintenir la construction porteuse (23).

4. Abri de plage selon la revendication 3, dans lequel les moyens de maintien (36) sont des manchons faisant saillie à partir de la surface supérieure de l'unité formée par la caisse (2) et le siège (3), dans lesquels les tiges (24) de la construction porteuse (23) peuvent être insérées avec leurs extrémités inférieures.

5. Abri de plage selon l'une des revendications 1 à 4, dans lequel le siège (3) présente une surface d'assise (19) et un dossier (21).

6. Abri de plage selon l'une des revendications 1 à 5, dans lequel le siège (3) peut être posé sur la caisse (2) avec un rembourrage (20, 22) vers le bas comme couvercle.

7. Abri de plage selon la revendication 6, dans lequel le siège (3) peut être posé sur la caisse (2) avec la surface d'assise (19) vers le bas comme couvercle, le dossier (21) étant relié à la surface d'assise (19), et le dossier (21) faisant saillie dans la caisse (2).

8. Abri de plage selon la revendication 5, dans lequel le dossier (21) et la surface d'assise (19) peuvent être séparés l'un de l'autre, le dossier (21) pouvant être rangé dans la caisse (2) une fois séparé de la surface d'assise (19), et la surface d'assise (19) pouvant être disposée sur la caisse (2) comme couvercle.

9. Abri de plage selon l'une des revendications 5 à 8, dans lequel la surface d'assise (19) est reliée de façon pivotante à la caisse (2) par le biais d'une première charnière (31), et le dossier (21) est relié de façon pivotante à la surface d'assise (19) ou à la caisse (2) par le biais d'une deuxième charnière (32), et le dossier (21) peut être bloqué dans différentes positions de pivotement par rapport à la caisse (2) par des moyens de blocage (36).

10. Abri de plage selon la revendication 9, dans lequel la deuxième charnière (32) est reliée sur les deux côtés à des supports allongés (33), le dossier est relié de façon amovible aux supports (33) par le biais de moyens de maintien (34, 35) sur le dossier (21) et les supports (33), et les supports (33) et la caisse (2) présentent les moyens de blocage (36).

11. Abri de plage selon la revendication 9 ou 10, dans lequel la construction porteuse (23) est maintenue par des moyens de maintien (35) reliés fixement au dossier (21), de manière à ce que la structure de toit (4) en forme de dôme puisse pivoter avec le dossier (21).

12. Abri de plage selon l'une des revendications 1 à 11, dans lequel la caisse (2) présente des volets aptes à pivoter vers le haut et vers l'avant (10, 11) dans une paroi avant (5), sur lesquels sont disposés des appuis (12) à l'intérieur aptes à pivoter vers le bas, par le biais desquels les volets (10, 11) peuvent être appuyés sur le sol comme repose-pieds ou comme repose-jambe dans la position pivotée vers le haut.

13. Abri de plage selon l'une des revendications 1 à 12, présentant au moins une table et des moyens de maintien destinés à maintenir la table de façon détachable sur l'unité formée par la caisse (2) et le siège (3), et/ou dans lequel la caisse (2) contient une glacière.

14. Abri de plage selon l'une des revendications 1 à 13, dans lequel la caisse (2) présente des poignées de transport (18) sur au moins deux parois opposées (7, 8).

15. Abri de plage selon l'une des revendications 1 à 14, comprenant une remorque ou un chariot de transport (31) sur lequel la caisse (2) peut être positionnée pour le transport.
